# EUROPÄISCHE PATENTSCHRIFT

(11) **EP 0 226 948 B1**
(45) Veröffentlichungstag und Bekanntmachung des Hinweises auf die Patenterteilung: **11.10.1989**
(21) Anmeldenummer: 86117184.1
(22) Anmeldetag: 10.12.1986
(51) Int. Cl.: A43B 13/14

(54) **Verfahren zur orthopädischen Schuhzurichtung und danach hergestellte Schuhsohle**
Method for the orthopedic adaptation of shoes and shoe sole obtained thereby
Procédé d'adaptation orthopédique de chaussures et semelle de chaussure ainsi obtenue

(30) Priorität: 19.12.1985 DE 3544969
(43) Veröffentlichungstag der Anmeldung: 01.07.1987
(73) Patentinhaber: Ernst, Anton, D-7800 Freiburg (DE)
(72) Erfinder: Ernst, Anton, D-7800 Freiburg (DE); Ernst, Dietmar Karl, D-7800 Freiburg (DE)
(74) Vertreter: Patent- und Rechtsanwaltssozietät, Schmitt, Maucher & Börjes

(56) Entgegenhaltungen:
- DE-A- 2 723 061
- GB-A- 463 623
- US-A- 2 055 574
- US-A- 3 412 487

## Beschreibung

Die Erfindung betrifft ein Verfahren zur orthopädischen Schuhzurichtung, wobei bei einem Schuh mit einer durch Fußfehlstellung während der Benutzung des Schuhes gebildeten, innenseitig durch eine Eindellung und dgl. beschädigten Sohle, zunächst die alte Laufsohle zumindest größtenteils entfernt wird und wobei anschließend eine neue Laufsohle sowie eine mit einem Ausschnitt für eine Weichbettung im Bereich der Eindellung oder dgl. versehene Zwischensohle, z. B. eine Schmetterlingsrolle und eine zwischen der Brandsohle und der Laufsohle befindliche Weichbettung angebracht werden.

Zur Behandlung von Fußschäden ist es bereits bekannt, einen normalen Straßenschuh durch eine orthopädische Schuhzurichtung zu korrigieren. Bei dem zu bearbeitenden Schuh wird dabei zunächst die Laufsohle entfernt oder bis auf eine dünne Schicht abgeschliffen und anschließend wird, je nach Fußschaden, eine durch ein Materialzwischenstück gebildete Zwischensohle aufgeklebt, die im Bereich einer Fuß-Druckstelle eine entsprechende Aussparung aufweist. Die Zwischensohle bildet später eine sogenannte Rolle, die je nach Form und Lage des Zwischensohlen-Ausschnittes beispielsweise als Schmetterlingsrolle, Winkelrolle, Ballenrolle usw. bezeichnet wird. In die Aussparung der auf die Laufsohlenrestschicht od. dgl. aufgeklebten Zwischensohle wird dann ein die Weichbettung bildendes Druckpolster aus weichelastischem Material eingesetzt. Nach dem Überschleifen der Unterseite der Zwischensohle mit Weichbettung und gegebenenfalls Formung einer Abrundung im Spitzenbereich, wird dann die neue Laufsohle aufgebracht. In der Praxis hat es sich herausgestellt, daß das Druckpolster bereits nach vergleichsweise kurzer Zeit zusammengedrückt wird und dann keine elastisch abstützende Polsterwirkung mehr hat.

Außerdem spürt der Benutzer dann den Umgrenzungsrand des Ausschnittes, so daß die Benutzung des Schuhes unangenehm wird. Weiterhin ist nachteilig, daß auch nach der Schuhzurichtung eine in der Schuh-Brandsohle vorhandene Eindellung im Bereich der Fußdruckstellung zumindest weitgehend erhalten bleibt. Schließlich ist bei dieser Schuhzurichtung weiterhin nachteilig, daß sämtliche Einzelteile der Schuhsohle für jeden Schuh einzeln zugeschnitten und miteinander verklebt werden müssen.

Aufgabe der vorliegenden Erfindung ist es, ein Verfahren und eine danach hergestellte Schuhsohle bei einer orthopädischen Schuhzurichtung zu schaffen, bei der einerseits die Schuhzurichtung vereinfacht ist und wobei die wirksame Benutzungszeit des zugerichteten Schuhs verlängert ist.

Zur Lösung dieser Aufgabe wird erfindungsgemäß insbesondere vorgeschlagen, daß zunächst ein Sandwich-Rohling vorgefertigt wird, indem die neue Laufsohle mit der Zwischensohle verbunden und in den Zwischensohlen-Ausschnitt eine über die Zwischensohle überstehende Weichbettung eingesetzt wird und daß im Falle einer Schuhzurichtung der Sandwich-Rohling \zumindest bezüglich seines Umrisses an den jeweiligen Schuh angepaßt und anschließend mit der Brandsohle und/oder einer Laufsohlenrestschicht und/oder einem Oberlederzwickeinschlag des Schuhes verbunden wird, wobei die Eindellung durch die überstehende Weichbettung zumindest teilweise zurückverformt wird. Durch die Vorfertigung eines Sandwich-Rohlings ist eine wesentlich wirtschaftlichere, orthopädische Schuhzurichtung möglich.

Die Erfindung betrifft auch eine Schuhsohle zur orthopädischen Schuhzurichtung für Schuhe, die während der Benutzung durch eine Fußfehlstellung und dgl. beschädigt wurden, insbesondere in Form einer innenseitigen Sohleneindellung, wobei die Schuhsohle eine Laufsohle sowie eine Zwischensohle und eine in einem Ausschnitt der Zwischensohle befindliche Weichbettung aufweist, und wobei bedarfsweise zur Bildung einer Rolle die Zwischensohle gegebenenfalls mit Weichbettung im Bereich zumindest der Sohlenspitze eine Abschrägung aufweist. Diese Schuhsohle ist insbesondere dadurch gekennzeichnet, daß die Laufsohle, die Zwischensohle und die Weichbettung zu einem vorgefertigten Sandwich-Rohling verbunden sind und daß die Weichbettung mit ihrer der Laufsohle abgewandten Oberfläche über die Oberfläche der Zwischensohle zum Zurückdrücken der Eindellung vorsteht. Durch diese Vorfertigung des Sandwich-Rohlings kann dieser besonders günstig in Serie hergestellt werden, wobei dann nur noch wenige Arbeitsgänge erforderlich sind, wenn der Rohling an einen zuzurichtenden Schuh angebracht werden soll. Vorteilhaft ist weiterhin, daß durch den Überstand der Weichbettung die in der Brandsohle durch eine Fußdruckstelle vorhandene Eindellung weitgehend korrigiert werden kann, da beim Verbinden des Sandwich-Rohlings mit der Brandsohle bzw. dem Zwickeinschlag des Schuhes diese Eindellung zurückgedrückt wird, so daß der Schuh von der Innenseite her wieder weitgehend die ursprüngliche Sohlenform annimmt. Neben einer Korrektur der Einlaufstelle der Brandsohle erhält man dadurch auch eine etwas dickere Polsterung, die auch über einen längeren Zeitraum besser der Belastung standhält.

Zweckmäßigerweise ist die Weichbettung vom Ausschnitt der Zwischensohle formschlüssig gehalten und/oder durch vorzugsweise punktförmige Klebung z. B. mittels Doppelklebeband od. dgl. mit der Laufsohle oder der Zwischensohle verbunden. Es erfolgt somit nur eine Lagefixierung durch Anheften der Weichbettung. Gegenüber einer sonst vorgesehenen, vollflächigen Klebung hat diese den Vorteil, daß praktisch kein Klebstoff in die Polsterung durch Fußdruck und Wärme eingetreten werden kann, so daß ein Zusammenkleben und Verhärten des Polsterstückes vermieden wird. Auch dadurch kann diewirksame Benutzungsdauer des Schuhes verlängert werden.

Vorteilhafterweise ist die Abschrägung zur Bildung einer Rolle auf der der Laufsohle abgewandten Oberseite der Zwischensohle vorgesehen. Durch die Abschrägung auf der der Laufsohle abgewandten Oberseite kann vor dem Verbinden mit der Unterseite des Schuhes eine besonders gute Anpassung an die Schuhdurchbiegung vorgenommen werden, was ein gutes Abrollen des Schuhes beim Laufen ergibt

Zusätzliche Ausgestaltungen der Erfindung sind in den weiteren Unteransprüchen aufgeführt. Nachstehend ist die Erfindung anhand von Ausführungsbeispielen in den Zeichnungen näher erläutert.

Es zeigt:
Fig. 1 eine Oberseitenansicht einer als Sandwich-Rohling ausgebildeten Schuhsohle,
Fig. 2 eine Längsschnittdarstellung des in Fig. gezeigten Sandwich-Rohlings,
Fig. 3 eine Seitenansicht eines Schuhes mit bereichsweise aufgebrochen dargestelltem Sohlenbereich nach einer orthopädischen Schuhzurichtung,
Fig. 4 eine schematische Querschnittsdarstellung im Sohlenbereich eines Schuhes mit durchgetretener Lauf- und Brandsohle,
Fig. 5 den in Fig. 4 gezeigten, zur Anbringung eines Sandwich-Rohlings vorbereiteten Schuh und
Fig. 6 den in Fig. 4 und 5 gezeigten Schuh nach einer orthopädischen Schuhzurichtung 'mit Hilfe eines erfindungsgemäßen Sandwich-Rohlings.

Eine in den Figuren 1 und 2 gezeigte Schuhsohle 1 dient zur orthopädischen Schuhzurichtung und besteht im wesentlichen aus einem Sandwich-Rohling mit einer Laufsohle 2, einer Zwischensohle 3 sowie einer Weichbettung 4.

Die Zwischensohle 3 ist im gezeigten Ausführungsbeispiel als Sogenannte verdeckte Schmetterlingsrolle ausgebildet. Eine Solche Zwischensohle 3 kommt bei der orthopädischen Schuhzurichtung insbesondere bei einem Spreizfuß zur Anwendung. Dabei ist im Bereich einer vorhandenen Fuß-Druckstelle eine Aussparung 5 vorgesehen, innerhalb der sich die Weichbettung 4 befindet. Die Fußdruckstelle ist somit durch die Weichbettung 4 gepolstert und ergibt eine elastische Abstützung des Fußes in diesem Bereich.

Erfindungsgemäß ist nun vorgesehen, daß die Laufsohle 2, die Zwischensohle 3 und die Weichbettung 4 zu einem vorgefertigten Sandwich-Rohling verbunden sind. Durch diese Vorfertigung ist eine sehr rationelle, zeit- und kostengünstige Bearbeitung möglich. Um den Sandwich-Rohling für unterschiedliche Schuhgrößen einsetzen zu können, ist dieser mit etwas Überstand und bedarfsweise auch in z. B. drei Grundgrößen vorgefertigt. Ein sich bei dem zu bearbeitenden Schuh ergebender Überstand kann dann nach dem Anbringen der Schuhsohle 1 abgeschnitten bzw. abgeschliffen werden.

Um beim Gehen in erwünschter Weise ein « Abrollen » des Schuhes zu erzielen, wird die Sohle am vorderen und hinteren Ende zu einer sogenannten Rolle geformt. Da beim bisherigen Verfahren einer orthopädischen Schuhzurichtung die Zwischensohle 3 in einem ersten Arbeitsgang mit dem Schuh verbunden wurde, wurde dementsprechend die Unterseite der Zwischensohle 3 an den Enden zu einer Rolle geformt. Nachteilig ist hierbei, daß die Zwischensohle 3 beim Aufbringen die Schuhbiegung etwas verformt, so daß dann das Rundschleifen nicht mehr so erfolgen kann, wie es eigentlich dem Schuhverlauf als Rolle entsprechen würde. Ein gutes Abrollen des Schuhes beim Gehen kann dadurch beeinträchtigt werden, da hierbei während des « Abrollens von einer Fläche zu einer anderen übergegangen wird und dadurch gegebenenfalls ein « Klappern » auftritt.

Bei Verwendung des erfindungsgemäßen Sandwich-Rohlings kann die Zwischensohle 3 vordem Verbinden mit dem Schuh von der Oberseite her zu einer Rolle geformt werden. In den Fig. 1 und 2 sind gut die im vorderen und hinteren Bereich der Schuhsohle 1 angeschliffenen Übergänge 6 erkennbar, wobei in Fig. 2 das hintere Ende etwas hochgebogen dargestellt ist. Durch das Formen der als Schmetterlingsrolle ausgebildeten Zwischensohle 3 von der Laufsohle 2 abgewandten Seite her ergeben sich günstigere Spannungskräfte zwischen dem Schuh und der Sohle, so daß eine praktisch optimale Anpassung an den unbelasteten Schuhverlauf möglich ist. Die als Sandwich-Rohling ausgebildete Schuhsohle 1 kann sowohl bei. der Neuanfertigung von Schuhen als auch zur nachträglichen orthopädischen Schuhzurichtung verwendet werden.

In den Figuren 2 sowie 5 und 6 ist noch ein besonders vorteilhaftes Merkmal der Erfindung erkennbar. Dieses besteht darin, daß die Weichbettung 4 mit ihrer der Laufsohle 2 abgewandten Oberfläche 7 über die Oberfläche 8 der Zwischensohle 3 vorsteht. Dadurch ist die Möglichkeit gegeben, daß eine durch einen Fußdruckpunkt vorhandene Eindellung insbesondere im Bereich der Brandsohle 9 (vgl. Fig. 3 bis 6) weitgehend ausgeglichen werden kann. Außerdem steht dadurch ein wesentlich dickeres Druckpolster praktisch als Kompressions-Weichbettung zur Verfügung, das auch über einen längeren Zeitraum besser der Belastung standhält. Der Überstand 13 der Kompressions-Weichbettung 4 über die Zwischensohle 3 ist dabei zweckmäßigerweise dem Maß einer bei der Brandsohle 9 vorhandenen Eindellung angepaßt. Die Weichbettung 4 wird vorteilhafterweise nicht vollfächig mit der Laufohle verklebt sondern es genügt bereits, wenn sie von der Aussparung 5 der Zwischensohle formschlüssig gehalten ist und bedarfsweise durch punktförmige Klebung z. B. mittels eines Doppelklebebandes od. dgl. lagefixiert ist. Diese Art der Befestigung der Weichbettung 4 hat gegegenüber einer vollfächigen Klebung den wesentlichen Vorteil, daß ein Eindringen von Klebstoff in die Polsterung vermieden wird. Auch unter dem Einfluß von Fußdruck, Fußwärme und Feuchte wird damit einem Verhärten und Zusammenkleben der Weichbettung 4 entgegenwirkt, so daß auch die wirksame Benutzungszeit des zugerichteten Schuhes dadurch verlängert ist.

Die Figuren 4 bis 6 zeigen in drei Phasen den Ablauf einer orthopädischen Schuhzurichtung. In Fig. 4 erkennt man einen im Querschnitt dargestellten Schuh 11, bei dem sich durch eine Fuß- druckstelle eine Eindellung 10 gebildet hat, die bereits zu einer durchgetretenen Laufsohle 2a und Brandsohle 9 geführt hat. In Figur 5 ist der Schuh 11 vorbereitet zum Anbringen des erfindungsgemäßen Sandwich-Rohlings. Dabei ist erkennbar, daß die ursprüngliche Laufsohle 2a abgenommen ist. Die Weichbettung 4 ist so plaziert, daß sie sich im Bereich der Fußdruckstelle und damit auch im Bereich der Eindellung 10 befindet. Wird nun die neue Schuhsohle 1 mit dem Schuh 11 verbunden, so wird zunächst die Eindellung 10 durch die Weichbettung 4 zurückgedrückt, bis sich etwa im Schuhinneren die ursprüngliche Auflageebene 12 einstellt. Man erhält so neben einer Korrektur der Einlaufstelle der Brandsohle auch eine etwas dickere Polsterung, die über einen längeren Zeitraum den auftretenden Belastungen standhält. Neben der in Fig. 1 gezeigten verdeckten Schmetterlingsrolle, können in üblicher Weise auch andere Ausführungsformen z. B. eine verdeckte Winkelrolle mit Weichbettung oder eine Schmetterlingshalbsohle mit Mittelfußweichbettung vorgesehen sein.

Der Sandwich-Rohling wird im gezeigten Ausführungsbeispiel mit der Oberfläche 8 der Zwischensohle 3 im Außenbereich der Schuhunterseite mit einem Oberlederzwickeinschlag 14 und auch noch etwas mit der Brandsohle 9 verklebt. Die ursprüngliche Laufsohle 2a kann aber auch als Restschicht stehenbleiben und dann als Verbindungsseite für den erfindungsgemäßen Sandwich-Rohling dienen. Im Bereich der Kompressions-Weichbettung 4 erfolgt keine Verklebung. Fig. 3 zeigt einen Schuh 11 nach einer orthopädischen Schuhzurichtung mit Hilfe eines erfindungsgemäßen Sandwich-Rohlings. Dabei Sind gut die Laufsohle 2, die Brandsohle 9 sowie die Weichbettung 4 erkennbar.

Erwähnt sei noch, daß die Schmetterling-Innenseite um das Großzehenendglied kürzer ausgebildet sein kann, um einen noch besseren Abrollvorgang zu ermöglichen. Auch durch die außen längere Ausbildung der Schuhsohle erhält man eine noch bessere Statik. Alle in der Beschreibung, den Ansprüchen und der Zeichnung dargestellten Merkmale können sowohl einzeln als auch in beliebiger Kombination miteinander erfindungswesentlich sein.

## Patentansprüche

1. Verfahren zur orthopädischen Schuhzurichtung, wobei bei einem Schuh mit einer durch Fußfehlstellung während der Benutzung des Schuhes gebildeten, innenseitig durch eine Eindellung und dgl. beschädigten Sohle, zunächst die alte Laufsohle zumindest größtenteils entfernt wird und wobei anschließend eine neue Laufsohle sowie eine mit einem Ausschnitt für eine Weichbettung im Bereich der Eindellung od. dgl. versehene Zwischensohle, z. B. eine Schmetterlingsrolle und eine zwischen der Brandsohle und der Laufsohle befindliche Weichbettung angebracht werden, dadurch gekennzeichnet, daß zunächst ein Sandwich-Rohling vorgefertigt wird, indem die neue Laufsohle (2) mit der Zwischensohle (3) verbunden und in den Zwischensohlen-Ausschnitt (5) eine über die Zwischensohle überstehende Weichbettung (4) eingesetzt wird und daß im Falle einer Schuhzurichtung der Sandwich-Rohling zumindest bezüglich seines Umrisses an den jeweiligen Schuh angepaßt und anschließend mit der Brandsohle (9) und/oder einer Laufsohlen-Restschicht und/oder einem Oberlederzwickeinschlag (14) des Schuhes (11) verbunden wird, wobei die Eindellung durch die überstehende Weichbettung zumindest teilweise zurückverformt wird.

2. Verfahren nach Anspruch 1, dadurch gekennzeichnet, daß zur weiteren Anpassung des Sandwich-Rohlings dieser insbesondere im Spitzenbereich von der der Laufsohle (2) abgewandten Seitezur Bildung einer Rolle und zur Anpassung an die Schuhbiegung und dgl. beschliffen wird.

3. Schuhsohle zur orthopädischen Schuhzurichtung für Schuhe, die während der Benützung durch eine Fußfehlstellung und dgl. beschädigt wurden, insbesondere in Form einer innenseitigen Sohleneindellung; wobei die Schuhsohle eine Laufsohle sowie eine Zwischensohle und eine in einem Ausschnitt der Zwischensohle befindliche Weichbettung aufweist und wo bedarfsweise zur Bildung einer Rolle die Zwischensohle gegebenenfalls mit Weichbettung im Bereich zumindest der Sohlenspitze eine Abschrägung aufweist, dadurch gekennzeichnet, daß die Laufsohle (2), die Zwischensohle (3) und die Weichbettung (4) zu einem vorgefertigten Sandwich-Rohling verbunden sind und daß die Weichbettung (4) mit ihrer der Laufsohle (2) abgewandter Oberfläche (7) über die Oberfläche (8) der Zwischensohle (3) zum Zurückdrücken der Eindellung vorsteht.

4. Schuhsohle nach Anspruch 3, dadurch gekennzeichnet, daß die Weichbettung (4) vom Ausschnitt (5) der Zwischensohle (3) formschlüssig gehalten ist und/oder durch vorzugsweise punktförmige Klebung, z. B. mittels Doppelklebeband od. dgl. mit der Laufsohle (2) oder der Zwischensohle (3) verbunden ist.

5. Schuhsohle nach Anspruch 3 oder 4, dadurch gekennzeichnet, daß die Abschrägung zur Bildung einer Rolle auf der der Laufsohle (2) abgewandten Oberseite der Zwischensohle vorgesehen ist.

## Claims

1. A method for the orthopedic adaptation of shoes wherein, in a shoe with a sole damaged inside by a dent and the like formed through faulty posture of the foot during use of the shoe, first one removes the old outsole, at least for the most part, and subsequently applies a new outsole as well as an intermediate sole provided with a cut-out for cushioning in the region of the dent or the like. e. g. a butterfly-like roll, and cushioning between the insole and outsole, characterized in that first a sandwich blank is prefabricated by the new outsole (2) being connected to the intermediate sole (3) and cushioning (4) projecting above the intermediate sole being inserted into the cut-out (5) of the latter and that, in the case of a shoe being applied, the sandwich blank is adjusted to the respective shoe at least with respect to its outline and is subsequently connected to the insole (9) and/or remaining layer of outsole and/or to an infolded welt of upper leather (14) of the shoe (11), the deformation of the dent being at least partly reversed by the projecting cushioning.

2. The method as claimed in claim 1, characterized in that for adapting the sandwich blank "further the latter is abraded from the side averted from the outsole (2), particularly in the area of the tip, in order to form a roll and for adaptation to the flexure of the shoe and the like.

3. A shoe sole for the orthopedic adaptation of shoes damaged particularly in the form of a dent on the inside of the sole during use by faulty posture and the like of the foot, the shoe sole having an outsole as well as an intermediate sole and cushioning in a cut-out of the intermediate sole and where, if required, the intermediate sole possibly with cushioning has a slope at least in the region of the tip of the sole in order to form a roll, characterized in that the outsole (2), intermediate sole (3) and cushioning (4) are connected to form a prefabricated sandwich blank and that the cushioning (4) has its surface (7) which is averted from the outsole (2) projecting above the surface (8) of the intermediate sole (3) to press back the dent.

4. The shoe sole as claimed in claim 3, characterized in that the cushioning (4) is held in a conjugate manner by the cut-out (5) of the intermediate sole (3) and/or is connected to the outsole (2) or intermediate sole (3) preferably by spot adhesion, e. g. by means of double-sided adhesive tape or the like.

5. The shoe sole as claimed in claim 3 or claim 4, characterized in that the slope for forming a roll is provided on the intermediate sole at the upper side thereof averted from the outsole (2).

## Revendications

1. Procédé pour l'adaptation orthopédique de chaussures, dans lequel, dans une chaussure comprenant une semelle endommagée intérieurement par un enfoncement ou similaire formé par une mauvaise position du pied lors de l'utilisation de la chaussure, on enlève tout d'abord la vieille pièce de semelle, du moins pour la plus grande partie, et dans lequel on pose ensuite une nouvelle pièce, ainsi qu'une première munie d'une découpure qui est ménagée dans la région de l'enfoncement ou similaire et qui est destinée à un coussin élastique, par exemple à un coussinet en ailes de papillon, et un coussin élastique qui se trouve entre la première et la pièce, caractérisé par le fait que l'on préfabrique tout d'abord une ébauche en sandwich en reliant la nouvelle pièce (2) au double (3) et en introduisant dans la découpure (5) du double un coussin élastique (4) en saillie au-dessus du double, et par le fait que, dans le cas d'une adaptation de chaussure, on adapte l'ébauche en sandwich à chaque chaussure, du moins quant à son contour, et on la relie ensuite à la première (9) et/ou à une couche restante de la pièce et/ou à un repli de pincement (14) de l'empeigne de la chaussure (11), l'enfoncement étant repoussé, du moins partiellement, par le coussin élastique en saillie.

2. Procédé selon la revendication 1, caractérisé par le fait que, pour une adaptation supplémentaire de l'ébauche en sandwich, celle-ci est meulée, en particulier dans la région de la pointe du côté opposé à la pièce (2), en vue de la formation d'un coussinet et de l'adaptation à la cambrure de la chaussure et similaires.

3. Semelle de chaussure pour l'adaptation orthopédique de chaussures qui ont été endommagées au cours de l'utilisation par une mauvaise position du pied ou similaire, en particulier sous la forme d'un enfoncement intérieur de la semelle, la semelle de la chaussure comportant une pièce, un double et un coussin élastique situé dans une découpure du double, cependant que, si besoin en est, et en vue de la formation d'un coussinet, le double comporte un biseau, le cas échéant avec le coussin élastique, du moins dans la région de la pointe de la semelle, caractérisée par le fait que la pièce (2), le double (3) et le coussin élastique (4) sont reliés en une ébauche en sandwich préfabriquée, et par le fait que le coussin élastique (4), pour repousser l'enfoncement, est en saillie au-dessus de la surface (8) du double (3) par sa surface (7) opposée à la pièce (2).

4. Semelle de chaussure selon la revendication 3, caractérisée par le fait que le coussin élastique (4) est maintenu par la découpure (5) du double (3) par conjugaison des formes, et/ou qu'il est relié à la pièce (2) ou au double (3) par un collage de préférence ponctuel, par exemple au moyen d'une bande collante double face ou similaire.

5. Semelle de chaussure selon la revendication 3 ou 4, caractérisée par le fait que le biseau destiné à la formation d'un coussinet est prévu sur le côté supérieur du double qui est opposé à la pièce (2).
